# EUROPÄISCHE PATENTANMELDUNG

(11) **EP 4 604 570 A1**
(43) Veröffentlichungstag der Anmeldung: **20.08.2025**
(21) Anmeldenummer: 25152450.0
(22) Anmeldetag: 17.01.2025
(51) Int. Cl.: H04R 1/10, H04R 25/00

(54) **IN-DEM-OHR HÖRGERÄT**

(30) Priorität: 15.02.2024 WO PCT/EP2024/053790
(71) Anmelder: Sivantos Pte. Ltd., Singapore 539775 (SG)
(72) Erfinder: HASANI, Hamed, 91058 Erlangen (DE); PFROMMER, Andreas, 91058 Erlangen (DE)
(74) Vertreter: FDST Patentanwälte

(57) **Zusammenfassung**

Das In-dem-Ohr Hörgerät (2) weist ein Gehäuse (4) mit einer darin angeordneten Sende- und Empfangseinheit (12) sowie ein aus dem Gehäuse (4) heraustretendes und bogenförmiges Antennenelement (20) auf, welches zumindest Teil eines Griffelements (22) ist, mit dessen Hilfe das Hörgerät (2) vom Benutzer aus dem Ohr entnehmbar ist. Das Antennenelement (20) weist zumindest einen helixförmig ausgebildeten Leiterstrang (30A, 30B) aufweist, welcher zum Senden oder Empfangen eines Signals dient und welcher mit der im Gehäuse (4) angeordneten Sende- und Empfangseinheit (12) verbunden ist. Durch diese Ausgestaltung ist ein effizientes, diskretes Antennenelement ausgebildet.

## Beschreibung

Die Erfindung betrifft ein In-dem-Ohr Hörgerät, insbesondere ein Hörhilfegerät, mit einem Gehäuse mit einer darin angeordneten Sende- und/oder Empfangseinheit für elektromagnetische Wellen sowie mit einem aus dem Gehäuse heraustretenden, bogenförmigen Antennenelement, welches zumindest Teil eines Griffelements ist, mit dessen Hilfe das Hörgerät vom Benutzer aus dem Ohr entnehmbar ist.

Ein derartiges Hörgerät mit einem bügel- oder schlaufenförmig und in ein Griffelement integrierten Antennenelement ist aus der EP 3 491 846 B1 zu entnehmen.

Aus der US 11 496 843 B2 ist ebenfalls ein derartiges Hörgerät zu entnehmen, bei dem das Antennenelement bogenförmig ausgebildet ist.

Hörhilfegeräte sind tragbare Hörgeräte, die zur Versorgung von Schwerhörenden oder Hörgeschädigten dienen.

In-dem-Ohr Hörgeräte (ITE-Hörgerät ("In The Ear")) sind kleinbauende Hörgeräte, welche ein im Ohr des Benutzers zu platzierendes Gehäuse aufweisen, in dem vorzugsweise alle (bis auf das Antennenelement) für das Hörgerät erforderlichen elektrischen Komponenten angebracht sind. ITE-Hörgeräte sind in unterschiedlichen Varianten erhältlich und werden beispielsweise am Außenohr oder im Gehörgang getragen.

Aufgrund des geringen Bauraums ist es vorteilhaft, das Antennenelement zumindest zum Teil außerhalb des Gehäuses anzuordnen und in das Griffelement zu integrieren. Bei den bekannten Hörgeräten steht dieses Griffelement häufig aus dem Ohr des Benutzers hervor, was optisch als wenig diskret angesehen wird.

Das Antennenelement ist regelmäßige als RF- Antenne ausgebildet. Über diese ist das Hörgerät signaltechnisch beispielsweise mit einem Bedienelement (Fernbedienung), einer Audioquelle und/oder mit einem weiteren Hörgerät koppelbar ist. Häufig wird hierfür eine Bluetooth-Verbindung eingesetzt. In der Regel wird aus Platzgründen dasselbe Antennenelement für das Senden und das Empfangen von Signalen verwendet.

Der Erfindung liegt die Aufgabe zugrunde, ein ITE-Hörgerät mit einem kompakten, diskreten und effizienten Antennenelement anzugeben.

Die Aufgabe wird gemäß der Erfindung gelöst durch ein In-dem-Ohr Hörgerät (ITE-Hörgerät) mit einem Gehäuse mit einer darin angeordneten Sende- und Empfangseinheit sowie mit einem aus dem Gehäuse heraustretenden und bogenförmigen Antennenelement, welches zumindest Teil eines Griffelements ist, wobei mit Hilfe des Griffelements das Hörgerät vom Benutzer aus dem Ohr entnehmbar ist. Das bogenförmige Antennenelement weist zumindest einen helixförmig ausgebildeten Leiterstrang auf, welcher zum Senden oder Empfangen eines Signals, insbesondere eines RF-Signals (Radiofrequenz) ausgebildet ist und mit der Sende- und Empfangseinheit verbunden ist.

Unter bogenförmiges Antennenelement wird verstanden, dass das Antennenelement selbst sich entlang eines Bogenelements erstreckt. Der helixförmige Leiterstrang ist grundsätzlich als Helix ausgebildet. Diese Helix ist ebenfalls bogenförmig, erstreckt sich also entlang eines Bogenelements, d.h. zusätzlich zu den Windungen des Leiterstrangs, die die Helix ausbilden, ist der Leiterstrang zusätzlich gebogen, so dass er bogenförmig ausgebildet ist.

Durch den helixförmig ausgebildeten Leiterstrang ist eine effektive Antennenlänge bei kompakter Bauweise vergrößert. In Kombination mit der gebogenen Ausgestaltung ist daher insgesamt eine sehr kompaktbauenden Antenne mit hoher Effizienz erreicht, die optisch ansprechend dezent ausgebildet ist.

Über den helixförmig ausgebildeten Leiterstrang wird wahlweise ein RF Signal empfangen oder gesendet. Das empfangene Signal wird daher im Betrieb an die Sende- und Empfangseinheit weitergeleitet und dort verarbeitet. Zum Senden wird umgekehrt von der Sende- und Empfangseinheit ein entsprechendes Antennensignal (RF-Signal) in den helixförmig ausgebildeten Leiterstrang eingekoppelt und über diesen abgestrahlt.

Bei der durch das Antennenelement mit ausgebildeten Antenne handelt es sich um eine RF-Antenne, d. h. um eine Antenne die dafür ausgebildet ist in einem Frequenzband einer Radiofrequenz zu senden oder zu empfangen. Übliche Frequenzbänder liegen im Megahertz Bereich (z.B. 433 MHz, 800 MHz, 915 MHz) und insbesondere auch im Gigahertzbereich (z.B. 1,8 GHz, 2,4 GHz, 5,8 GHz).

Bei dem Hörgerät handelt es sich allgemein um ein Hörhilfegerät, welches dafür eingerichtet ist, nutzerspezifische Hördefizite zu kompensieren.

Das Hörgerät weist als wesentliche elektrische (Hörgeräte-)Komponenten innerhalb des Gehäuses einen Eingangswandler, einen Verstärker und einen Ausgangswandler. Der Eingangswandler ist in der Regel ein akusto- elektrischer Wandler, wie beispielsweise ein Mikrofon. Der Ausgangswandler ist meist als ein elektro-akustischer Wandler, zum Beispiel als ein Miniaturlautsprecher (Hörer) ausgebildet. Der Verstärker ist üblicherweise in eine digitale Signalverarbeitungseinrichtung integriert. Diese dient zur Aufbereitung eines Eingangssignals in ein Ausgangssignal, insbesondere in bekannter Weise derart, dass nutzerspezifische Hördefizite kompensiert werden. Die Energieversorgung erfolgt üblicherweise durch eine Batterie.

Einige dieser Komponenten, speziell die Signalverarbeitungseinrichtung, die Sende- und Empfangseinrichtung und beispielsweise auch das Mikrofon sind bei dem ITE-Hörgerät typischerweise auf einer sogenannten Faceplate angeordnet.

Allgemein weist das Antennenelement eine Anzahl an helixförmig ausgebildeten Leitersträngen auf, wobei die Anzahl zumindest 1 ist. Gemäß einer bevorzugten Ausgestaltung sind zumindest zwei helixförmig Leiterstränge ausgebildet, die ineinander verschlungen sind. Hierunter wird verstanden, dass die einzelnen Windungen der beiden Leiterstränge abwechselnd angeordnet sind, dass also - in einer Aufsicht betrachtet - ein Bogenabschnitt des einen Leiterstrangs zwischen zwei benachbarten Bogenabschnitten des anderen Leiterstrangs angeordnet ist. Die beiden helixförmigen Leiterstränge bilden daher eine Doppelhelix aus. Aufgrund der grundsätzlich bogenförmigen Ausgestaltung verlaufen beide Leiterstränge bogenförmig.

Durch diese Ausgestaltung mit den ineinander verschlungenen (verwobenen) Leitersträngen wird eine besonders gute wechselseitige Kopplung zwischen den beiden Leitersträngen erreicht, was insgesamt zu einer hohen Effizienz führt. Insbesondere wird der sogenannte Q-Faktor der Antenne bei der Resonanzfrequenz der Antenne verbessert, wodurch sich die gute Effizienz ergibt.

Durch die Ausbildung als Doppelhelix, also im Grunde als zwei miteinander verschlungene Spulen mit der guten wechselseitigen Kopplung, wird in vorteilhafter Weise erreicht, dass eine effektive (Spulen-) Induktivität das 4-fache im Vergleich zu einer einfachen Spulenanordnung beträgt.

Durch die hier beschriebene Ausgestaltung als Doppelhelix, insbesondere mit miteinander verbundenen Leitersträngen kann die Antenne insgesamt auch als eine gefaltete (Monopol-) Antenne bezeichnet werden. Dies erlaubt eine einfachere Anpassung / Einstellung der Impedanz beispielsweise im Bereich von 50 Ohm. Diese ist insbesondere deutlich höher als bei einer einfachen Spule mit einer kurzen Spulenlänge.

Die besonders gute Effizienz wird insbesondere bei einer Ausgestaltung erreicht, bei der die (beiden) Leiterstränge miteinander verbunden sind und quasi einen durchgehenden Leiterstrang bilden, wie dies nachfolgend noch erläutert wird.

Insbesondere erstreckt sich der eine Leiterstrang vom Bogenanfang des Antennenelements bis zum Bogenende des Antennenelements, geht dort in den zweiten Leiterstrang über, welcher dann wiederum sich vom Bogenende bis zum Bogenanfang erstreckt.

Die beiden helixförmigen Leitersträngen sind insbesondere gleich ausgebildet, d.h. sie weisen insbesondere die gleiche Anzahl von Windungen auf, bestehen bevorzugt aus dem gleichen Material und weisen beispielsweise jeweils eine gleiche Leiterdicke/Leiterbreite auf. Durch die mehreren Leiterstränge kann die Effizienz und Performance der Antenne verbessert werden.

In bevorzugter Ausgestaltung ist einer dieser helixförmigen Leiterstränge geerdet (nachfolgend auch als geerdeter Leiterstrang bezeichnet). Neben dem Leiterstrang, über den das Signal gesendet bzw. empfangen wird, und welcher nachfolgend auch als aktiver Leiterstrang bezeichnet wird, ist daher ein quasi parallel verlaufendes Masseband angeordnet, was sich positiv auf die Effizienz der Antenne auswirkt.

Dieser geerdete Leiterstrang ist gemäß einer ersten Ausführung Variante mit seinem einen Ende unmittelbar mit Massepotenzial verbunden. Alternativ erfolgt die Masseanbindung mittelbar über eine passive Komponente, wie beispielsweise über einem kapazitiven Bauelement, einem induktiven Bauelement oder auch einem (ohmschen) Widerstand. Beispielsweise ist dieser geerdete Leiterstrang mit einer auf der zuvor beschriebenen Faceplate ausgebildeten Masseleitung über einen geeigneten Masseanschluss verbunden.

In weiter bevorzugter Ausgestaltung sind mehr als zwei helixförmige Leiterstränge ausgebildet. Über die Anzahl der helixförmigen Leiterstränge können die Eigenschaften der Antenne weiter entsprechend den Anforderungen geeignet eingestellt werden.

Speziell sind mehrere Leiterstränge geerdet. Hierdurch wird beispielsweise die Fläche des Masseelements, welches durch die mehreren helixförmigen, geerdeten Leiterstränge gebildet ist, geeignet eingestellt, wodurch wiederum die Eigenschaften der Antenne wunschgemäß eingestellt werden können. Die geerdeten Leiterstränge sind dabei beispielsweise zumindest an ihrem einen Ende miteinander verbunden.

Das bogenförmige, aus dem Gehäuse heraustretende Antennenelement erstreckt sich allgemein außerhalb des Gehäuses von einem Anfang bis zu einem Ende. Der Anfang bildet dabei einen Bogenanfang und das Ende ein Bogenende aus. Bevorzugt erstrecken sich auch der zumindest eine und insbesondere beide / alle helixförmig gewundene Leiterstränge bogenförmig von einem ersten Ende am Anfang des Antennenelements bis zu einem zweiten Ende am Ende des Antennenelementes. D.h. der zumindest eine helixförmige und gebogene Leiterstrang erstreckt sich über die gesamte Länge des bogenförmigen Antennenelements. Durch die Erstreckung des zumindest einen helixförmig gewundenen Leiterstrangs über die gesamte Länge ist auf kurzem Bauraum eine hohe effektive Antennenlänge erreicht.

Dadurch, dass sich der Leiterstrang über die gesamte Bogenlänge erstreckt ist eine sehr platzsparende und kompakte Antenne erreicht. Insbesondere in Verbindung mit der Ausgestaltung als Doppelhelix mit den beiden Leitersträngen ist eine hochgradig miniaturisierte Antenne mit hoher Effizienz erreicht.

Der aktive Leiterstrang ist insbesondere mit seinem ersten Ende mit der Sende- und Empfangseinrichtung verbunden.

Bei dem zumindest einen geerdeten Leiterstrang ist vorzugsweise ebenfalls dessen erstes Ende mit dem Massepotential verbunden.

Gemäß einer ersten Ausführungsvariante ist der zumindest eine helixförmig Leitestrang an seinem zweiten Ende offen, weist also ein freies Ende auf.

Bei der Ausführungsvariante mit zumindest zwei Leitersträngen sind diese gemäß einer bevorzugten Variante endseitig vorzugsweise offen, weisen daher jeweils ein freies Ende auf.

Gemäß einer hierzu alternativen und besonders bevorzugten Ausführungsvariante sind die beiden Leiterstränge, also insbesondere der aktive Leiterstrang sowie der geerdete Leiterstrang, an ihrem jeweiligen zweiten Ende unmittelbar miteinander verbunden und damit kurzgeschlossen, wie dies zuvor bereits erläutert wurde.

Durch die Ausgestaltung mit den helixförmig gewundenen Leitersträngen lassen sich grundsätzlich die Antenneneigenschaften bei kompakten Bauraum auf vielfältige Weise einstellen.

In bevorzugter Ausgestaltung ist durch die Anzahl der helixförmig gewundenen Leiterstränge eine Impedanz des Antennenelements auf einen gewünschten Wert von beispielsweise 50 Ohm eingestellt. Der Wert der Impedanz variiert dabei insbesondere in Abhängigkeit der Anzahl der geerdeten Leiterstränge.

Weiterhin wird durch die Anzahl der Windungen des zumindest einen helixförmig gewundenen Leiterstrang (bei vorgegebenen Durchmesser der durch den Leitungsstrang gebildeten Helix) eine effektive Antennenlänge eingestellt und damit insbesondere auch eine gewünschte Sende- und Empfangsfrequenz. Beispielsweise wird das Antennenelement auf eine der zuvor genannten Sende- und Empfangsfrequenzen eingestellt, speziell auf eine Frequenz von 2,4 GHz oder auch von 5,8 GHz.

Das Antennenelement weist in bevorzugter Ausgestaltung einen gebogenen Träger auf, um den der zumindest eine Leiterstrang helixförmig gewundenen ist. Bevorzugt sind alle helixförmig gewundenen Leiterstränge auf diesem Träger aufgebracht bzw. an diesem angebracht. D. h. die Leiterstränge liegen unmittelbar an diesem Träger an. Dieser ist im Querschnitt daher kreisförmig ausgebildet. Er ist also nach Art eines gebogenen Zylinders ausgebildet, beispielsweise ein gebogener Rundstab oder ein gebogenes Rundrohr. Der Träger besteht dabei insbesondere aus einem Isolationsmaterial, insbesondere Kunststoff.

Gemäß einer bevorzugten Ausgestaltung ist der zumindest eine Leiterstrang und sind sämtliche Leiterstränge durch eine auf dem Träger angebrachte Metallisierung also durch eine auf den Träger aufgebrachte Metallschicht ausgebildet. Die einzelnen Leiterstränge sind daher als auf dem Träger stoffschlüssig angebrachte, flache Leiterbahnen ausgebildet.

Speziell ist der jeweilige Leiterstrang durch eine entsprechende Strukturierung, speziell durch ein (direktes) Laserstrukturieren ausgebildet. Hierzu wird bevorzugt derart vorgegangen, dass zunächst auf den Träger vollflächig und insbesondere vollumfänglich und bevorzugt über dessen gesamte Länge eine Metallisierung und damit eine Metallschicht aufgebracht wird. N nachträglich werden durch die Strukturierung, speziell mithilfe eines Lasers, Teile der aufgebrachten Metallschicht wieder abgetragen, sodass dadurch die helixförmig gewundenen Leiterstränge ausgebildet werden. Diese werden anschließend an ihrem ersten Ende in geeigneter Weise kontaktiert und beispielsweise drahtgebundenen mit der Sende- und Empfangseinheit bzw. mit einem Masseanschluss verbunden.

Alternativ zu der Ausgestaltung der Leiterstränge nach Art von durch Metallschichten gebildete Leiterbahnen, sind die Leiterstränge durch vorzugsweise blanke, gegebenenfalls auch isolierte Drähte gebildet, die also um den Träger helixförmig herum gewickelt sind.

Durch den Träger ist allgemein eine mechanisch stabile Stützstruktur für das Antennenelement gebildet, sodass eine ausreichende mechanische Stabilität für die Funktion als Griffelement gewährleistet ist.

In bevorzugter Ausgestaltung ist das Antennenelement lösbar am Gehäuse über eine Kupplungsstelle angebracht. Diese Kupplungsstelle ist insbesondere nach Art einer Steckkupplung und beispielsweise als Buchse ausgebildet. Das Antennenelement wird daher vorzugsweise mit seinem Anfang in eine buchsenförmige Aufnahme am Gehäuse eingesteckt. Innerhalb dieser Buchse sind beispielsweise Kontaktelemente, insbesondere federnd gelagerte Kontaktelemente angebracht, über die ein jeweiliger Leiterstrang elektrisch kontaktiert und mit der Sende- und Empfangseinheit bzw. mit Masse verbunden wird. Bevorzugt lässt sich das Antennenelement in geeigneter Weise formschlüssig arretieren, beispielsweise durch einen Bajonett-Verschluss.

Bevorzugt ist lediglich das eine Ende, nämlich der Anfang des Antennenelements mit dem Gehäuse gekoppelt und mechanisch fest verbunden. Das gegenüberliegende Ende des bogenförmigen Antennenelements ist demgegenüber als ein Freiende ausgebildet und nicht mit dem Gehäuse verbunden.

In bevorzugter Weiterbildung bildet das Antennenelement einen Halbbogen aus, erstreckt sich also über einen Winkelbereich von etwa 180° (beispielsweise über einen Winkelbereich zwischen 150° bis 180°). Das Ende des Antennenelementes ist dabei insbesondere wieder in Richtung zu dem Gehäuse zugewandt. Bevorzugt ist dieses Ende vom Gehäuse nur geringfügig ( maximal 5 mm, max. 3 mm) beabstandet. Insgesamt verläuft das Antennenelement lediglich oberhalb eines durch eine Stirnwand des Gehäuses gebildeten Flächenbereiches, steht also nicht seitlich über das Gehäuse über. Diese Stirnwand und damit das Griffelement sind im getragenen Zustand dem Ohrkanal des Hörgeräte-Trägers abgewandt. Durch die halbbogenförmige Ausgestaltung wird insgesamt in vorteilhafter Weise ein bogenförmiges Griffelement ausgebildet, welches diskret innerhalb des Ohrs des Benutzers aufgenommen ist und nicht übersteht. Gleichzeitig lässt sich dieses bogenförmiger Griffelement gut vom Nutzer greifen.

Eine Ausführungsvariante der Erfindung wird nachfolgend anhand der Figuren näher erläutert. Diese zeigen in teilweise vereinfachten Darstellungen:
- FIG 1: eine Darstellung eines ITE-Hörgeräts, mit einem bogenförmigen Antennenelement, welches mehrere helixförmig gewundene Leiterstränge aufweist,
- FIG 2: das bogenförmige Antennenelement in einer Seitenansicht sowie
- FIG 3: das bogenförmige Antennenelement in einer perspektivischen Ansicht.

Ein in der FIG 1 dargestelltes ITE-Hörgerät 2 weist ein hier transparent dargestelltes Gehäuse 4 auf, welches an seinem einen Ende eine endseitige Stirnwand 6 und an seinen gegenüberliegenden, verjüngten Ende einen Schallaustrittsöffnung 8 aufweist.

Das ITE-Hörgeräte 2 wird bei der Benutzung im Ohr eines Nutzers, insbesondere im Außenohr platziert.

Innerhalb des Gehäuses 4 ist eine Faceplate 10 angeordnet, die beispielsweise als eine gebogene und/oder gefaltete Leiterplatte ausgebildet ist. Auf dieser sind mehrere elektrische Komponenten, insbesondere eine Sende- und Empfangseinheit 12 zum Senden und Empfangen von RF-Signalen angebracht. Daneben sind auf dieser Faceplate 10 insbesondere auch eine digitale Signalverarbeitungseinheit ein Mikrofon usw. angeordnet, die vorliegend jedoch nicht explizit dargestellt sind.

Weiterhin ist im Gehäuse 4 eine Batterie 14 angebracht. In Richtung zur Schallaustrittsöffnung 8 und insbesondere unterhalb der Batterie 14 ist ein Receiver 16, also ein elektroakustischer Ausgangswandler angeordnet, welcher endseitig einen Schallkanal 18 aufweist, welcher endseitig die Schallaustrittsöffnung 8 ausbildet.

An der Stirnwand 6 ist ein aus dem Gehäuse 4 heraustretendes, d. h. außerhalb des Gehäuses 4 angeordnetes, bogenförmiges Antennenelement 20 angebracht, welches zugleich Teil eines bogenförmigen Griffelements 22 ist. An diesem bogenförmigen Griffelement 22 kann das Hörgerät 2 manuell vom Benutzer gegriffen werden und dient beispielsweise zum Entfernen des Hörgeräts 2 aus der normalen Trageposition.

Das Antennenelement 20 ist in FIG 2 und FIG 3 vergrößert dargestellt. Das bogenförmige Antennenelement 20 erstreckt sich allgemein von einem Anfang 24 bis zu einem Ende 26 des ausgebildeten Bogens. Das Antennenelement 20 erstreckt sich insbesondere über die gesamte Länge des Griffelements 22.

Das Antennenelement 20 weist einen gebogenen Träger 28 auf, auf dem im Ausführungsbeispiel zwei helixförmig gewundene Leiterstränge, nämlich ein aktiver Leiterstrang 30A sowie ein geerdeter Leiterstrang 30B angebracht sind. Der Träger 28 ist in den Figuren transparent dargestellt, um den helixförmigen Verlauf der Leiterstränge 30A, 30B gut sichtbar zu machen. Die beiden Leiterstränge 30A, 30B sind ineinander verwunden, sodass also einzelne Windungsabschnitte der beiden Leiterstränge 30A, 30B nebeneinander verlaufen.

Bevorzugt erstrecken sich die beiden Leiterstränge 30A, 30B über die gesamte oder zumindest nahezu die gesamte Länge (>90%) des Trägers 28.

Bevorzugt erstrecken sich die Leiterstränge 30A, 30B vom Anfang 24 bis zum Ende 26 des bogenförmigen Antennenelements 20.

Der aktive Leiterstrang 30A dient zum Senden bzw. Empfangen eines Signals, speziell eines RF-Signals. Dieser aktive Leiterstrang 30A ist mit der zuvor beschriebenen Sende- und Empfangseinheit 12 gekoppelt und insbesondere durch eine hier nicht näher dargestellte elektrisch leitende Verbindung verbunden.

Der geerdete Leiterstrang 30B ist mit Massepotenzial verbunden, wobei im Ausführungsbeispiel eine Ausführungsvariante dargestellt ist, bei der der geerdete Leiterstrang 30B über ein passives elektrisches Bauelement 32, wie beispielsweise ein Kondensator, eine Spule oder auch ein ohmscher Widerstand mit dem Massepotential mittelbar verbunden ist.

Wie insbesondere aus der FIG 3 zu entnehmen ist, sind die beiden Leiterstränge 30A, 30B endseitig, d. h. am Ende 26 des Antennenelements 20 unmittelbar miteinander verbunden und damit kurzgeschlossen.

Das bogenförmige Antennenelement 20 ist mit seinem Anfang 24 und vorzugsweise nur mit seinem Anfang 24 mit dem Gehäuse 4 mechanisch verbunden. Das gegenüberliegende Ende 26 ist demgegenüber als ein freies Ende ausgebildet, welches zumindest etwas beabstandet von dem Gehäuse 4 und insbesondere beabstandet von der Stirnwand 6 angeordnet ist.

Das Gehäuse 4 und insbesondere die Stirnwand 6 weisen insbesondere an einem Randbereich eine als Buchse 34 ausgebildete Kupplungsstelle auf, in die das Antennenelement 20 mit seinem Anfang 24 eingesteckt ist. Bevorzugt ist über diese Buchse 34 eine reversibel lösbare Befestigung ermöglicht, sodass also das als Griffelement 22 ausgebildete Antennenelement 20 auch reversibel am Gehäuse montierbar ist. Beispielsweise erfolgt dies über einen Bajonettverschluss.

Innerhalb der Buchse 34 sind insbesondere Kontaktelemente angebracht, über die die Leiterstränge 30A, 30B kontaktiert werden. Die Buchse 34 ist beispielsweise an der Faceplate 10 befestigt und elektrisch in geeigneter Weise mit auf der Faceplate 10 ausgebildeten Leiterbahnen kontaktiert.

Wie insbesondere anhand der FIG 1 zu erkennen ist, erstreckt sich das bogenförmige Antennenelement 20 von einem Randabschnitt der Stirnwand 6 bis zu einem gegenüberliegenden Randabschnitt, sodass das Antennenelement 20 die Stirnwand bogenförmig überspannt.

Das dargestellte Hörgerät 2 ist beispielsweise Bestandteil einer binauralen Hörvorrichtung, welche ein zweites Hörgerät 2 aufweist, wobei die beiden Hörgeräte 2 miteinander Kommunikationssignale über das jeweilige Antennenelement 20 austauschen.

Allgemein ist das Antennenelement 20 mit zugehöriger Sende- und Empfangseinheit für eine Bluetooth-Kommunikation mit einem weiteren Bluetooth-Gerät ausgebildet. Alternativ zu dem 2. Hörgerät handelt es sich bei dem weiteren Bluetooth-Gerät um eine Fernbedienung und/oder ein Audiogerät. Insbesondere handelt es sich um ein Smartphone, welches beispielsweise als Fernbedienung und / oder Audioquelle fungiert.

### Bezugszeichenliste

- 2: Hörgerät
- 4: Gehäuse
- 6: Stirnwand
- 8: Schallaustrittsöffnung
- 10: Faceplate
- 12: Sende- und Empfangseinheit
- 14: Batterie
- 16: Receiver
- 18: Schallkanal
- 20: Antennenelement
- 22: Griffelement
- 24: Anfang
- 26: Ende
- 28: Träger
- 30A: aktiver Leiterstrang
- 30B: geerdeter Leiterstrang
- 32: elektrisches passives Bauelement
- 34: Buchse

## Patentansprüche

1. In-dem-Ohr Hörgerät (2) mit einem Gehäuse (4) mit einer darin angeordneten Sende- und Empfangseinheit (12) sowie mit einem aus dem Gehäuse (4) heraustretenden und bogenförmigen Antennenelement (20), welches zumindest Teil eines Griffelements (22) ist, mit dessen Hilfe das Hörgerät (2) vom Benutzer aus dem Ohr entnehmbar ist, **dadurch gekennzeichnet, dass** das bogenförmige Antennenelement (20) zumindest einen helixförmig ausgebildeten Leiterstrang (30A, 30B) aufweist, welcher ebenfalls bogenförmig ausgebildet ist und zum Senden oder Empfangen eines Signals dient und welcher mit der im Gehäuse (4) angeordneten Sende- und Empfangseinheit (12) verbunden ist.

2. Hörgerät (2) nach Anspruch 1, **dadurch gekennzeichnet, dass** das Antennenelement (20) zumindest zwei ineinander verschlungene, helixförmige Leiterstränge (30A, 30B) aufweist.

3. Hörgerät (2) nach dem vorhergehenden Anspruch, **dadurch gekennzeichnet, dass** der eine helixförmige Leiterstrang (30B) geerdet ist.

4. Hörgerät (2) nach einem der vorhergehenden Ansprüche, **dadurch gekennzeichnet, dass** mehr als zwei helixförmige Leiterstränge (30A, 30B) ausgebildet sind, wobei vorzugsweise mehrere dieser Leiterstränge (30B) geerdet sind.

5. Hörgerät (2) nach dem einem der Ansprüche 2 bis 4, **dadurch gekennzeichnet, dass** die zumindest zwei Leiterstränge (30A, 30B) endseitig offen sind.

6. Hörgerät (2) nach dem einem der Ansprüche 2 bis 4, **dadurch gekennzeichnet, dass**, die zumindest zwei Leiterstränge (30A, 30B) endseitig unmittelbar miteinander verbunden und kurzgeschlossen sind.

7. Hörgerät (2) nach dem einem der Ansprüche 2 bis 6, **dadurch gekennzeichnet, dass** durch die Anzahl der helixförmig gewundenen Leiterstränge (30A, 30B) eine Impedanz des Antennenelements (20) eingestellt ist, insbesondere auf einen Wert von 50 Ohm.

8. Hörgerät (2) nach einem der vorhergehenden Ansprüche, **dadurch gekennzeichnet, dass** sich der zumindest eine helixförmige Leiterstrang (30A, 30B) sich von einem ersten Ende an einem Anfang (24) des bogenförmigen Antennenelements (20) bis zu einem zweiten Ende am Ende (26) des bogenförmigen Antennenelements (20) erstreckt.

9. Hörgerät (2) nach einem der vorhergehenden Ansprüche, **dadurch gekennzeichnet, dass** die Anzahl der Windungen des zumindest einen helixförmig gewundenen Leiterstrangs (30A, 30B) derart gewählt ist, dass eine gewünschte Sende- und Empfangsfrequenz von insbesondere 2,4 GHz eingestellt ist.

10. Hörgerät (2) nach einem der vorhergehenden Ansprüche, **dadurch gekennzeichnet, dass** das Antennenelement (20) einen gebogenen Träger (28) aufweist, um den der zumindest eine Leiterstrang (30A, 30B) helixförmig gewunden ist.

11. Hörgerät (2) nach dem vorhergehenden Anspruch, **dadurch gekennzeichnet, dass** der zumindest eine Leiterstrang (30A, 30B) durch eine auf den Träger (28) angebrachte Metallisierung ausgebildet ist.

12. Hörgerät (2) nach einem der beiden vorhergehenden Ansprüche, **dadurch gekennzeichnet, dass** der zumindest eine Leiterstrang (30A, 30B) und vorzugsweise alle Leiterstränge (30A, 30B) durch Laserstrukturieren ausgebildet sind.

13. Hörgerät (2) nach einem der vorhergehenden Ansprüche, **dadurch gekennzeichnet, dass** die das Antennenelement (20) lösbar am Gehäuse (4) über eine insbesondere als Buchse (34) ausgebildete Kupplungsstelle angebracht ist.

14. Hörgerät (2) nach einem der vorhergehenden Ansprüche, **dadurch gekennzeichnet, dass** das Antennenelement (20) einen Halbbogen bildet wobei ein Ende (26) des Antennenelements (20) wieder in Richtung zum Gehäuse (4) orientiert ist.

15. Hörgerät (2), nach dem vorhergehenden Anspruch, bei dem das Antennenelement (20) lediglich oberhalb eines durch eine Stirnwand (6) des Gehäuses (4) gebildeten Flächenbereichs verläuft und nicht seitlich über das Gehäuse (4) übersteht.
